# EUROPÄISCHE PATENTSCHRIFT

(11) **EP 0 788 881 B1**
(45) Veröffentlichungstag und Bekanntmachung des Hinweises auf die Patenterteilung: **04.04.2001**
(21) Anmeldenummer: 96120587.9
(22) Anmeldetag: 20.12.1996
(51) Int. Cl.: B41F 21/10, B41F 30/00

(54) **Klemm- und Ziehvorrichtung für Auszüge von Zylindern in Druckmaschinen**
Clamping and pulling device for sleeves for cylinders in printing machines
Dispositif de serrage et de traction pour les manchons des cylindres dans les machines d'impression

(30) Priorität: 22.01.1996 DE 19602104
(43) Veröffentlichungstag der Anmeldung: 13.08.1997
(73) Patentinhaber: Heidelberger Druckmaschinen Aktiengesellschaft, 69115 Heidelberg (DE)
(72) Erfinder: Friedrichs, Jens, 69118 Heidelberg (DE); Ruf, Bernd, 64331 Weiterstadt (DE)

(56) Entgegenhaltungen:
- EP-A- 0 563 601
- DE-A- 3 538 308
- DE-A- 4 227 683
- GB-A- 484 204
- US-A- 2 764 089
- US-A- 4 836 103

## Beschreibung

Die Erfindung bezieht sich auf eine Klemm- und Ziehvorrichtung für Aufzüge von Zylindern in Druckmaschinen nach dem Oberbegriff des Patentanspruches 1.

Bei einer solchen bekannten Klemm- und Ziehvorrichtung für die abgewinkelte Hinterkante der Druckplatte auf einem Plattenzylinder einer Bogenrotationsdruckmaschine nach DE 42 27 683 C2 sind Klemmleisten in einem Rahmen angeordnet und durch Spannkräfte mit ihren Backenflächen gegeneinander preßbar, wobei der Rahmen in dem Zylinderkanal radial zur Zylinderachse beweglich geführt und der durch die Backenflächen der Klemmleisten gebildete Klemmschlitz mit seiner radial äußeren Begrenzung wenigstens bis zur Umfangskontur des Zylinderquerschnitts nach außen und mit der eingeklemmten Abkantung der Hinterkante der Druckplatte innerhalb der Kontur des Plattenzylinders zurückbeweglich ist, um dadurch eine Ziehwirkung auf die Druckplatte auszuüben. Beide Klemmleisten stützen sich bei der bekannten Anordnung gegeneinander und jeweils gegen den Rahmen und somit gegen den Plattenzylinder ab, wobei ein auf die eine Klemmleiste einwirkendes Stellglied die Klemmkräfte auf die Klemmbacken und zwei weitere Stellglieder die Spannkräfte in Umfangsrichtung des Plattenzylinders auf den Rahmen ausüben. Es wird außerdem eine zusätzliche Andrückrolle benötigt, um die Platte ohne Hohllage auf den Zylinder zu bringen. Dadurch ist der Aufwand für eine solche Spann- und Ziehvorrichtung relativ hoch.

Des weiteren ist aus der Druckschrift EP 0 563 601 A1 eine Klemm- und Spannvorrichtung für eine Druckplatte bekannt, bei welcher zur Erfassung eines abgewinkelten Endabschnittes der Druckplatte vorgesehene, unter Federkraft in Schießstellung vorgespannte Greifelemente und eine Verstelleinheit zum Öffnen der Greifelemente in einem Rahmen angeordnet sind, der in einen Kanal eines Zylinders eingesetzt ist. Der Rahmen ist bezüglich des Zylinders im wesentlichen radial nach innen mittels Federn vorgespannt und mittels weiterer Verstelleinheiten entgegen der Wirkung dieser Federn radial nach außen in eine Lage verschiebbar, in welcher die Greifelemente in einer geöffneten Stellung derselben zur Aufnahme des abgewinkelten Endabschnittes der Druckplatte bereitstehen. Das Klemmen dieses Endabschnittes erfolgt sodann durch eine Betätigung der an den Greifelementen angreifenden Verstelleinheit im Sinne des Schließens der Greifelemente und das Spannen der Druckplatte erfolgt anschließend durch eine Betätigung der weiteren Verstelleinheiten im Sinne einer radial nach innen gerichteten Verlagerung des Rahmens unter der Kraft der diesen Verstelleinheiten entgegenwirkenden Federn.

Der Erfindung liegt die Aufgabe zugrunde, eine kostengünstige Klemm- und Ziehvorrichtung zu gestalten, die allgemein für Zylinderaufzüge sowohl an deren Vorderkante als auch an deren Hinterkante geeignet ist, und die eine glatte Anlage der Abkantung des Aufzuges an die gegebenenfalls einen unterschiedlichen Radius aufweisende Kanalkante ermöglicht.

Die Erfindung löst diese Aufgabe durch eine Klemm- und Ziehvorrichtung mit den Merkmalen nach den Patentanspruch 1.

Der besondere Vorteil der Vorrichtung besteht darin, daß mit der Klemmbewegung sogleich eine Zugbewegung in Spannrichtung des Aufzuges ausgeübt wird, so daß der um die Kante des Zylinderkanals mit einer vom Kantenradius abweichenden Krümmung herumgeführte Zylinderaufzug gegen die Zylinderkante gezogen wird. Die Erfindungsmerkmale ermöglichen das Herumziehen des Aufzuges um die Kanalkante. Es wird dadurch vermieden, daß sich an der Abkantung des Aufzuges ein Umfangswulst ausbildet, weil keine Luft zwischen dem Kantenradius des Zylinderkanals und dem

Krümmungsradius der Abkantung des Aufzuges verbleibt.

Geeignet ist eine Klemm- und Ziehvorrichtung mit diesen Merkmalen für Druckplatten, Gummitücher und andere Zylinderaufzüge, vorzugsweise in Bogenrotationsdruckmaschinen. Die Vorrichtung kann sowohl zum Klemmen der Vorderkante des Aufzuges als auch der Hinterkante des Aufzuges und zum gleichzeitigen Ziehen der Enden des Aufzuges eingesetzt werden. Sie ist konstruktiv auf engstem Raum unterzubringen und weist keinen störanfälligen

Mechanismus auf.

Wesentliche Merkmale zur Gestaltung des Erfindungsgegenstandes enthalten die Ansprüche 3 bis 11.

Die Zeichnung gibt ein Ausführungsbeispiel der Erfindung dar.

Es zeigt:
- Figur 1: einen Querschnitt durch ein Ausführungsbeispiel einer in einem Zylinderkanal angeordneten Klemmund Ziehvorrichtung,
Die Klemm- und Ziehvorrichtung nach der Erfindung ist in dem am Umfang offenen und sich in axialer Richtung erstreckenden Kanal 1 eines Zylinders 2 einer Druckmaschine, vorzugsweise einer Bogenrotationsdruckmaschine, angeordnet. Der auf dem Zylinderumfang angeordnete Aufzug 3 weist an seiner Vorderkante eine Abkantung 4 auf, die in einen Klemmschlitz 5 in an sich bekannter Weise eingreift. In einer Ausnehmung 6 des Zylinderkanals 1 sind zwei Klemmleisten 7.1 und 7.2 angeordnet, von denen eine Klemmleiste 7.1 einen hakenförmigen Querschnitt aufweist und mit ihrem Steg auf einer Feder 8 ruht. Die andere Klemmleiste 7.2 stützt sich gegen ein durch die Ausnehmung 6 gebildetes Widerlager 9 ab. Die Klemmleisten 7.1 und 7.2 liegen mit ihren Klemmbacken 10.1 und 10.2 auf einander gegenüberliegenden Seiten an dem inneren Ende der Abkantung 4 des Aufzuges 3 an. Die eine Klemmleiste 7.1 stützt sich mit dem der Klemmbacke 10.1 gegenüberliegenden Ende gegen ein in dem Zylinder 2 beweglich angeordnetes Widerlager 9.1 ab. Durch die Widerlager der Klemmleisten 7.1 und 7.2 am Zylinder 2 und durch die Anlage der Klemmbacken 10.1 und 10.2 am inneren Ende der Abkantung 4 wird eine Winkellage der Klemmleisten 7.1 und 7.2 zueinander definiert, bei der der Winkelscheitel der Spannrichtung entgegengerichtet ist. Eine der beiden Klemmleisten 7 ist im Querschnitt hakenförmig ausgebildet, so daß sie die innere Kante der Abkantung 4 umgreift und die Klemmleiste 7.2 zur Abstützung untergreift. Gegen die Außenseite einer der beiden Klemmleisten 7.1 ist eine Spannschraube 15 in dem Muttergewinde einer Leiste 11 verschraubbar, so daß durch diese Spannschraube 15 die beiden Klemmleisten 7.1 und 7.2 in Richtung ihrer gegenseitigen Strecklage belastet werden können. Dadurch werden Klemmkräfte auf das innere Ende der Abkantung 4 und gleichzeitig Ziehkräfte in Spannrichtung des Aufzuges 3 wirksam, so daß der Aufzug stramm um die Kanalkante 1a herumgezogen und eventuelle Luft unter dem mit einer vom Kanalkantenradius abweichenden Krümmung vorhandene Luft herausgedrückt wird. Damit es sicher zur Haftreibung zwischen der Backenfläche 10.2 der Klemmleiste 7.2 und der Abkantung 4 kommt, ist die Klemmleiste 7.2 in Spannrichtung durch eine gegenüber der Feder 8 wesentlich schwächere Feder 13 belastet. Beim Lösen der Spannschraube 15 drückt die Feder 8 die Klemmleiste 7.1 und somit auch die Klemmleiste 7.2 gegen die schwächere Feder 13 nach oben, so daß die Backenflächen 10.1 und 10.2 das innere Ende der Abkantung 4 freigeben. Falls es dabei zu einer sich nicht selbsttätig lösenden Verspannung gekommen sein sollte, kann das bewegliche Widerlager 9.1 durch beliebige Stellglieder 16 zur Vergrößerung der Winkellage zwischen den beiden Klemmleisten 7.1 und 7.2 bewegt werden. Alternativ ist dies auch durch einen Exzenter 20 zu erreichen.

### BEZUGSZEICHENLISTE

- 1: Kanal
- 1a: Kanalkante
- 2: Zylinder
- 3: Aufzug
- 4: Abkantung
- 5: Klemmschlitz
- 6: Ausnehmung
- 7: Klemmleiste (7.1 + 7.2)
- 8: Feder
- 9: Widerlager (9.1)
- 10: Backenflächen (10.1 + 10.2)
- 11: Leiste
- 13: Feder
- 15: Spannschrau-be
- 16: Stellglieder
- 20: Exzenter

## Patentansprüche

1. Vorrichtung zum Befestigen eines abgewinkelten Endabschnittes (4) eines an eine Mantelfläche eines Druckwerkszylinders (2) angelegten Aufzuges (3), mit einem in die Mantelfläche eingelassenen axialen Kanal (1) mit einer Kanalkante (1a), um welche der abgewinkelte Endabschnitt (4) des aufgelegten Aufzuges (3) herumgeführt ist, mit Greifelementen (7.1, 7.2), mittels welcher der abgewinkelte Endabschnitt (4) erfaßbar ist, und mit einem Greifelemente-Klemmmittel (15), dessen Betätigung in einem ersten Sinne eine Klemmung des abgewinkelten Endabschnittes (4) seitens der Greifelemente (7.1, 7.2) und in einem zweiten Sinne ein Lösen der Klemmung bewirkt,
**dadurch gekennzeichnet,**
daß die Greifelemente (7.1, 7.2) bei der im ersten Sinne erfolgenden Betätigung des Greifelemente-Klemmmittels (15) eine Bewegung in den Kanal hinein ausführen.

2. Vorrichtung nach Anspruch 1,
**dadurch gekennzeichnet,**
daß die Greifelemente von zwei, Klemmbacken bildenden Klemmleisten (7.1, 7.2) mit Backenflächen (10.1, 10.2) gebildet werden und an Widerlagern (9.1, 9) des Zylinders (2) abgestützt sind.

3. Vorrichtung nach Anspruch 2,
**dadurch gekennzeichnet,**
daß die Klemmleisten (7.1, 7.2) gegenüber einer Normalen auf den abgewinkelten Endabschnitt (4) eine Winkellage einnehmen, in der eine jeweilige der Klemmleisten (7.1, 7.2) in Richtung auf das Ende des abgewinkelten Endabschnittes geneigt ist.

4. Vorrichtung nach Anspruch 3,
**dadurch gekennzeichnet,**
daß das Greifelemente-Klemmmittel (15) bei dessen Betätigung im ersten Sinne die Klemmleisten (7.1, 7.2) in Richtung auf deren Strecklage beaufschlagt.

5. Vorrichtung nach Anspruch 4,
**dadurch gekennzeichnet,**
daß eine der Klemmleisten (7.1) die andere der Klemmleisten (7.2) hintergreift und auf einer der Wirkungsrichtung des Greifelemente-Klemmmittels (15) entgegengerichtet wirksamen Feder (8) abgestützt ist.

6. Vorrichtung nach Anspruch 5,
**dadurch gekennzeichnet,**
daß die eine Klemmleiste (7.1) im Querschnitt hakenförmig ausgebildet ist und mit einer die andere Klemmleiste (7.2) auf deren dem Widerlager (9) abgewandten Ende abstützenden Hakenspitze die Kante des Randes des zwischen den Klemmbacken (10.1, 10.2) liegenden Endabschnittes (4) des Aufzuges (3) umgreift.

7. Vorrichtung nach Anspruch 6,
**dadurch gekennzeichnet,**
daß die auf der Hakenspitze der einen Klemmleiste (7.1) abgestützte andere Klemmleiste (7.2) durch eine gegenüber der Feder (8) wesentlich schwächere, weitere Feder (13) gegen die Hakenspitze belastet ist.

8. Vorrichtung nach einem der Ansprüche 2 bis 7,
**dadurch gekennzeichnet,**
daß wenigstens eines der beiden Widerlager (9.1) gegenüber dem jeweils anderen Widerlager (9) verstellbar angeordnet ist.

9. Vorrichtung nach einem der Ansprüche 1 bis 8,
**dadurch gekennzeichnet,**
daß das Greifelemente-Klemmmittel (15) aus einer Spannschraube besteht.

## Claims

1. Device for fastening a bent-off end portion (4) of a packing (3) disposed on a circumferential surface of a printing unit cylinder (2), with an axial gap (1) formed in the circumferential surface, the axial gap (1) having a gap edge (1a) around which the bent-off end portion (4) of the packing (3) is passed, with gripper elements (7.1, 7.2) by means of which the bent-off end portion (4) is engageable, and with a gripper element clamping device (15), which, upon actuation in a first mode, causes the bent-off end portion (4) to be clamped by the gripper elements (7.1, 7.2) and, upon actuation in a second mode, causes the clamping action to be released,
**characterized in**
that, when the gripper element clamping device (15) is actuated in the first mode, the gripper elements (7.1, 7.2) execute a movement directed into the cylinder gap.

2. Device according to Claim 1,
**characterized in**
that the gripper elements are formed by two clamping bars (7.1, 7.2) having jaw surfaces (10.1, 10.2) and forming clamping jaws, and that the gripper elements are supported on abutments (9.1, 9) of the cylinder (2).

3. Device according to Claim 2,
**characterized in**
that, with respect to a normal to the bent-off end portion (4), the clamping bars (7.1, 7.2) assume an angular position in which a respective one of the clamping bars (7.1, 7.2) is inclined towards the end of the bent-off end portion.

4. Device according to claim 3,
**characterized in**
that, upon actuation in the first mode, the gripper element clamping device (15) loads the clamping bars (7.1, 7.2) in the direction of their extended position.

5. Device according to claim 4,
**characterized in**
that one of the clamping bars (7.1) engages the other one of the clamping bars (7.2) from behind and is supported on a spring (8) acting against the effective direction of the gripper element clamping device (15).

6. Device according to claim 5,
**characterized in**
that the one clamping bar (7.1) has a hook-shaped cross section and that a tip of the hook supports the other clamping bar (7.2) at the end thereof facing away from the abutment (9) and embraces the edge of the rim of the end portion (4) of the packing (3), the end portion being disposed between the clamping jaws (10.1, 10.2).

7. Device according to claim 6,
**characterized in**
that the other clamping bar (7.2) supported on the tip of the hook of the other
clamping bar (7.1) is loaded against the tip of the hook by means of an additional spring (13) which is much weaker than the spring (8).

8. Device according to one of claims 2 to 7,
**characterized in**
that at least one of the two abutments (9.1) is adjustable with respect to the respective other abutment (9).

9. Device according to one of claims 1 to 8,
**characterized in**
that the gripper element clamping device (15) consists of a tightening screw.

## Revendications

1. Dispositif de fixation d'une partie terminale coudée (4) d'un manchon (3) appliqué sur une surface extérieure d'un cylindre d'impression (2), comprenant un canal axial (1) passant dans la surface extérieure et comportant un bord de canal (la) autour duquel est guidée la partie terminale coudée (4) du manchon appliqué (3), comprenant des éléments préhenseurs (7.1, 7.2) à l'aide desquels la partie terminale coudée (4) peut être saisie, et comprenant un moyen de serrage (15) des éléments préhenseurs, moyen de serrage dont l'actionnement provoque, dans une première direction, un serrage de la partie terminale coudée (4), du côté des éléments préhenseurs (7.1, 7.2) et, dans une seconde direction, un desserrage,
caractérisé
en ce que les éléments préhenseurs (7.1, 7.2), lors de l'actionnement du moyen de serrage (15) des éléments préhenseurs se produisant dans une première direction, déclenchent un mouvement dans le canal.

2. Dispositif selon la revendication 1, caractérisé en ce que les éléments préhenseurs sont constitués de deux bandes de serrage (7.1, 7.2) formant des mâchoires de serrage comportant des surfaces de mâchoires (10.1, 10.2), lesquels éléments préhenseurs viennent en appui contre des aboutements (9.1, 9) du cylindre (2).

3. Dispositif selon la revendication 2, caractérisé en ce que les bandes de serrage (7.1, 7.2) prennent, par rapport à une verticale sur la partie terminale coudée (4), une position angulaire dans laquelle l'une des bandes de serrage respectives (7.1, 7.2) est inclinée en direction de l'extrémité de la partie terminale coudée.

4. Dispositif selon la revendication 3, caractérisé en ce que le moyen de serrage (15) des éléments préhenseurs, lorsqu'il est actionné dans la première direction, applique une charge sur les bandes de serrage (7.1, 7.2) en direction de leur position d'allongement.

5. Dispositif selon la revendication 4, caractérisé en ce que l'une des bandes de serrage (7.1) suit l'autre bande de serrage (7.2) et en ce qu'elle est en appui sur un ressort (8) agissant dans le sens inverse de la direction d'action du moyen de serrage (15) des éléments préhenseurs.

6. Dispositif selon la revendication 5, caractérisé en ce que l'une des bandes de serrage (7.1) - vue en coupe transversale - est configurée en forme de crochet et en ce que l'autre bande de serrage (7.2), avec une pointe du crochet s'appuyant sur son extrémité placée à l'opposé de l'aboutement (9), enveloppe l'arête du bord de la partie terminale coudée (4) du manchon (3) se trouvant entre les mâchoires de serrage (10.1, 10.2).

7. Dispositif selon la revendication 6, caractérisé en ce que l'autre bande de serrage (7.2) en appui sur la pointe du crochet de l'une des bandes de serrage (7.1) est actionnée par un autre ressort (13) beaucoup plus faible que le ressort (8), pour s'opposer à la pointe du crochet.

8. Dispositif selon l'une quelconque des revendications 2 à 7, caractérisé en ce que au moins un des deux aboutements (9.1) est disposé en étant mobile par rapport à l'autre aboutement (9).

9. Dispositif selon l'une quelconque des revendications 1 à 8, caractérisé en ce que le moyen de serrage (15) des éléments préhenseurs se compose d'une vis de serrage.
